# EUROPÄISCHE PATENTSCHRIFT

(11) **EP 3 393 948 B1**
(45) Veröffentlichungstag und Bekanntmachung des Hinweises auf die Patenterteilung: **11.09.2019**
(21) Anmeldenummer: 16797842.8
(22) Anmeldetag: 15.11.2016
(51) Int. Cl.: B65H 23/188, B65H 23/192

(54) **VERFAHREN ZUR REGELUNG DER BEARBEITUNG EINER MATERIALBAHN ANHAND VON REGISTERMARKEN SOWIE VORRICHTUNG ZUR DURCHFÜHRUNG DES VERFAHRENS**
METHOD FOR REGULATING THE PROCESSING OF A MATERIAL WEB ON THE BASIS OF REGISTER MARKS, AND APPARATUS FOR CARRYING OUT THE METHOD
PROCÉDÉ DE RÉGLAGE DE L'USINAGE D'UNE BANDE DE MATÉRIAU À L'AIDE DE MARQUES DE REPÉRAGE ET DISPOSITIF DE MISE EN OEUVRE DU PROCÉDÉ

(30) Priorität: 21.12.2015 DE 102015122430
(43) Veröffentlichungstag der Anmeldung: 31.10.2018
(73) Patentinhaber: SIG Technology AG, 8212 Neuhausen am Rheinfall (CH)
(72) Erfinder: ZELL, Uwe, 52072 Aachen (DE)
(74) Vertreter: Cohausz & Florack
(86) Internationale Anmeldenummer: PCT/EP2016/077696
(87) Internationale Veröffentlichungsnummer: WO 2017/108269

(56) Entgegenhaltungen:
- WO-A1-2010/071543
- WO-A2-2012/039934
- US-A1- 2003 075 029

## Beschreibung

Die Erfindung betrifft ein Verfahren zur Regelung der Bearbeitung einer an einer Bearbeitungseinrichtung zum Zwecke der Bearbeitung vorbeigeführten Registermarken aufweisenden Materialbahn, insbesondere Packstoffmaterialbahn. Ferner betrifft die Erfindung eine Vorrichtung zur Bearbeitung einer Materialbahn, insbesondere Packstoffmaterialbahn, an einer Bearbeitungseinrichtung mit wenigstens einer Antriebswalze zum Antrieb der Materialbahn, mit wenigstens einem Bearbeitungswerkzeug zur Durchführung des genannten Verfahrens mit wenigstens einem Sensor zum Erfassen von Registermarken der an dem Sensor vorbeigeführten Materialbahn, mit einer Auswerteeinrichtung zur Ermittlung einer Abweichung einer mit dem Erfassungsereignis einer Registermarke durch den wenigstens einen Sensor korrespondierenden tatsächlichen Position wenigstens eines Bearbeitungswerkzeugs der Bearbeitungseinrichtung von einer vorgegebenen Position des wenigstens einen Bearbeitungswerkzeugs für dasselbe Erfassungsereignis und mit einer Regeleinrichtung zur Regelung der tatsächlichen Bearbeitungsposition des wenigstens einen Bearbeitungswerkzeugs anhand der von der Auswerteeinrichtung ermittelten Abweichung zwischen der tatsächlichen Position und der vorgegebenen Position des wenigstens einen Bearbeitungswerkzeugs.

Materialbahnen werden vielfach in mehreren aufeinanderfolgenden Schritten bearbeitet, wobei sich jeder einzelne Bearbeitungsschritt in vorgegebenen Abständen entlang der Materialbahn wiederholt. Auf diese Weise können Materialbahnen mit einer Vielzahl von gleichartigen, hintereinander angeordneten Abschnitten gefertigt werden. Während der Bearbeitung wird die Materialbahn typischerweise von wenigstens einer Antriebswalze angetrieben.

Materialbahnen können beispielsweise mit einem Mehrfarbendruck versehen werden. Um dabei eine hohe Druckqualität sicherzustellen, müssen die einzelnen Druckschritte synchronisiert, also deckungsgleich zueinander, erfolgen. Alternativ oder zusätzlich können je nach Materialbahn und geplanter Verwendung der Materialbahn auch andere Bearbeitungsschritte, wie beispielsweise Stanzen, Schneiden, Falzen Prägen und Perforieren, aufeinander abgestimmt werden, so dass möglichst exakt gefertigte Materialbahnen oder Materialzuschnitte erhalten werden können.

Diese grundsätzlichen Prinzipien sind größtenteils unabhängig von der Materialbahn. Die zu verarbeitenden Materialbahnen können beispielsweise einschichtige Materialien sein. Es kommen aber auch mehrschichtige Materialbahnen in Frage, die aus einem Verbundmaterial und/oder Laminat bestehen. Diese können beispielsweise als Packstoff eingesetzt werden. Bei dem Packstoff handelt es sich beispielsweise um ein Packstofflaminat mit untereinander verbundenen Einzelschichten aus unterschiedlichen Materialien, die dem Packstofflaminat unterschiedliche Eigenschaften verleihen. Für Lebensmittel kommen in vielen Fällen sogenannte Karton/Kunststoff-Packstofflaminate bzw. Kartonverbundverpackungen in Frage, die aus einem Laminat umfassend eine Kartonschicht und äußeren, insbesondere thermoplastischen, Kunststoffschichten, etwa aus Polyethylen (PE), gebildet sind. Der Karton verleiht den Packungen eine ausreichende Stabilität, damit die Packungen einfach gehandhabt und beispielsweise gestapelt werden können. Die Kunststoffschichten können gesiegelt werden und schützen den Karton vor Feuchtigkeit und die Lebensmittel vor der Aufnahme von unerwünschten Stoffen aus der Packung. Zusätzlich können noch weitere Schichten wie Barriereschichten, etwa bestehend aus Aluminium, Polyamid und/oder einem Ethylen-Vinylalkohol vorgesehen sein, die eine Diffusion von Sauerstoff und anderen Gasen durch die Packung verhindern. Entsprechende Materialbahnen sind verhältnismäßig dick und verhältnismäßig fest, was die exakte Bearbeitung der Materialbahnen in hintereinander auszuführenden Schritten erschweren kann.

Zur Regelung der Bearbeitung einer an einer Bearbeitungseinrichtung zum Zwecke der Bearbeitung vorbeigeführten Registermarken aufweisenden Materialbahn wird typischerweise eine sogenannte Registerregelung oder Druckmarkenregelung verwendet. Dazu wird die Materialbahn in bestimmten Abständen mit Registermarken oder Druckmarken versehen, die von einem optischen Sensor erfasst werden können, sobald sie den Sensor passieren. Druckmarken stellen dabei durch Drucken aufgebrachte Registermarken dar, die grundsätzlich auch auf andere Weise als durch Drucken vorgesehen werden können. Derartige Druckmarken werden für die Regelung einer Bearbeitungseinrichtung zum Stanzen einer laufenden Bahn in WO 2012/039934 A2 offenbart. Die Offenbarung aus WO 2012/039934 A2 wird als nächstliegender Stand der Technik gegenüber dem Gegenstand der unabhängigen Ansprüche 1 und 10 angesehen.

Meist erfolgt die Erfassung der Registermarken an einer Position, die einem ganzzahligen Vielfachen von Wiederholungslängen der Materialbahn entspricht. Die Wiederholungslänge wird von der Länge der gleichartigen Abschnitte der Materialbahn, etwa den aus der Material herausgetrennten Zuschnitten, insbesondere den Packstoffzuschnitten, bestimmt. In diesem Falle wäre eine Wiederholungslänge beispielsweise durch die Abstände der vorderen Ränder der späteren Packstoffzuschnitte in der Materialbahn definiert. Alternativ oder zusätzlich kann die Wiederholungslänge aber auch durch die Distanz zweier gleichartiger Bearbeitungsstellen entlang der Materialbahn verstanden werden. Wird beispielsweise immer wieder das gleiche Dekor aufgedruckt, wäre die Wiederholungslänge die Distanz zwischen zwei identischen Punkten aufeinanderfolgender Dekore. Die Registermarken sind vorzugsweise ebenfalls in Abständen vorgesehen, die der Wiederholungslänge entspricht.

Wird eine Registermarke von dem Sensor erfasst, wird zudem erfasst, in welcher Position sich das nachfolgende Bearbeitungswerkzeug zum Zeitpunkt der Erfassung der Registermarke, d.h. dem Erfassungsereignis, befunden hat. Diese Position wird sodann mit der vorgegebenen Position des Bearbeitungswerkzeugs verglichen, die das Bearbeitungswerkzeug zum Zeitpunkt der Erfassung der Registermarke haben sollte. Aus diesem Vergleich leitet sich eine Abweichung zwischen den beiden Positionen ab, die optimaler Weise gleich Null bedarfsweise aber auch positiv oder negativ sein kann. Um diese Abweichung auszugleichen, regelt eine Regeleinrichtung anhand des Betrags und des Vorzeichens der Abweichung die Position des Bearbeitungswerkzeugs. Das Bearbeitungswerkzeug wird zu diesem Zweck kurzzeitig beschleunigt oder kurzzeitig abgebremst. Das bedeutet, dass der Antrieb des Bearbeitungswerkzeugs dieses kurzzeitig etwas schneller oder etwas langsamer bewegt. Die Zeitspanne, in der das Beschleunigen und/oder Abbremsen bzw. Verzögern erfolgt, ist typischerweise kürzer als die Zeitspanne, die zwischen dem Erfassen von zwei aufeinanderfolgenden Registermarken durch den wenigstens einen Sensor verstreicht. Durch das kurzzeitige Beschleunigen oder Abbremsen wird also versucht, die Position des Bearbeitungswerkzeugs so zu beeinflussen, dass sie mit der vorgegebenen Position des Bearbeitungswerkzeugs übereinstimmt. Daher und aufgrund der meist nur geringfügigen Abweichungen erfolgt das Beschleunigen oder Abbremsen auch nur sehr kurzzeitig. Aufgrund der meist sehr hohen Geschwindigkeit der Materialbänder wird das Abbremsen bzw. Verzögern oder das Beschleunigen impulsartig durchgeführt.

In der Praxis hat sich gezeigt, dass ein sehr hoher Regelungsaufwand zu betreiben ist, um eine exakte Bearbeitung der Materialbahnen zu erreichen. Dies gilt umso mehr, wenn Ungenauigkeiten von vorherigen Arbeitsschritten bei nachfolgenden Bearbeitungsschritten berücksichtigt werden müssen. Es kann beispielsweise bei einer Bearbeitung eine Registermarke für eine nachfolgende Bearbeitung mit einem anderen Bearbeitungswerkzeug eingebracht werden. Beispielsweise kann in einer Bearbeitungseinrichtung ein Teil der Materialbahn ausgestanzt werden oder es wird eine Faltlinie in der Materialbahn vorgesehen. Um nun die nachfolgende Bearbeitung genau an der vorhergehenden Bearbeitung auszurichten und so etwaige Fehler bei der vorhergehenden Bearbeitung zu berücksichtigen, kann der Rand der Materialbahn um den ausgestanzten Teil der Materialbahn herum oder die Faltlinie als Registermarke für einen nachfolgenden Bearbeitungsschritt herangezogen werden, etwa um diese nachfolgende Bearbeitung an dem Ort der Stanzung oder Faltung auszurichten.

Des Weiteren kann während des Transportes der Materialbahn auftretender Schlupf und/oder eine Beschleunigung bzw. eine Verzögerung der Transportgeschwindigkeit der Materialbahn dafür sorgen, dass die Registermarken von dem Sensor nicht in der exakten zeitlichen Abfolge erfasst werden, wie dies vorgesehen ist. Es können also einerseits Abweichungen von der Regelmäßigkeit des Erfassens der Registermarken und Abweichungen von der Position der Bearbeitungswerkzeuge in Bezug auf die vorgegebene Position der Bearbeitungswerkzeuge unabhängig voneinander auftreten. Die Regelung muss versuchen, beide Abweichungen gemeinsam auszugleichen.

Dies ist insbesondere für solche Anwendungen problematisch, in denen sehr hohe Bahngeschwindigkeiten und/oder starke Beschleunigungen der Materialbahn realisiert werden sollen. Mit steigendem Interesse an einer immer effizienteren Fertigung und immer geringeren Stückkosten, ist es ein stetes Bestreben, die Bahngeschwindigkeiten und die Beschleunigungen der Materialbahn während der Bearbeitung der Materialbahn immer weiter zu steigern. Dies führt jedoch immer wieder zu Betriebszuständen, in denen die Regelung nicht schnell genug oder präzise genug in der Lage ist, Fehler bezogen auf die Materialbahn und/oder des Bearbeitungswerkzeugs auszugleichen bzw. zu vermeiden. Werden dabei vorbestimmte Fehlertoleranzen überschritten, müssen Teile der Materialbahn als Ausschuss ausgeschleust werden. Es besteht also eine Optimierungsaufgabe dahingehend, hohe Bahngeschwindigkeiten und starke Beschleunigungen zu ermöglichen und gleichzeitig den Ausschuss zu senken, um möglichst kostengünstig produzieren zu können. Diese Optimierungsaufgabe wird bislang insbesondere bei Packstoffmaterialbahnen nicht zufriedenstellend gelöst.

Daher liegt der vorliegenden Erfindung die Aufgabe zugrunde, das Verfahren und die Vorrichtung jeweils der eingangs genannten Art derart auszugestalten und weiterzubilden, dass hohe Bahngeschwindigkeiten und Beschleunigungen der Materialbahn beim Anfahren der Vorrichtung zum Bearbeiten der Materialbahn bei gleichzeitig geringem Ausschuss realisiert werden können.

Diese Aufgabe ist gemäß Anspruch 1 gelöst durch ein Verfahren zur Regelung der Bearbeitung einer an einer Bearbeitungseinrichtung zum Zwecke der Bearbeitung vorbeigeführten Registermarken aufweisenden Materialbahn, insbesondere Packstoffmaterialbahn,
- bei dem die Registermarken an wenigstens einem Registermarken erfassenden Sensor vorbeigeführt werden,
- bei dem eine Auswerteeinrichtung die Abweichung einer mit dem Erfassungsereignis einer Registermarke durch den wenigstens einen Sensor korrespondierenden tatsächlichen Position wenigstens eines Bearbeitungswerkzeugs der Bearbeitungseinrichtung von einer vorgegebene Position des wenigstens einen Bearbeitungswerkzeugs für dasselbe Erfassungsereignis ermittelt,
- bei dem eine Regeleinrichtung anhand der von der Auswerteeinrichtung ermittelten Abweichung zwischen der tatsächlichen Position und der vorgegebenen Position des wenigstens einen Bearbeitungswerkzeugs die tatsächliche Bearbeitungsposition des wenigstens einen Bearbeitungswerkzeugs regelt,
- bei dem die Auswerteeinrichtung anhand aufeinanderfolgender Erfassungsereignisse von Registermarken durch den wenigstens einen Sensor die tatsächliche Distanz aufeinanderfolgender Registermarken bezogen auf das Längensystem der wenigstens einen Antriebswalze, insbesondere bezogen auf die Winkeldifferenz und/oder die Umfangsdifferenz der Antriebswalze, ermittelt und in Beziehung zu einer erwarteten Distanz der Registermarken bezogen auf das Längensystem der wenigstens einen Antriebswalze gesetzt wird,
- bei dem anhand der Beziehung zwischen der tatsächlichen Distanz und der erwarteten Distanz der Registermarken ein Vorsteuerwert ermittelt wird und
- bei dem eine Steuereinrichtung, vorzugsweise Vorsteuereinrichtung, die Geschwindigkeit des wenigstens einen Bearbeitungswerkzeugs in Abhängigkeit von dem ermittelten Vorsteuerwert anpasst.

Die zuvor genannte Aufgabe wird zudem bei einer Vorrichtung nach dem Oberbegriff nach Anspruch 10 dadurch gelöst, dass die Auswerteeinrichtung zur Ermittlung eines von der Bahngeschwindigkeit der Materialbahn im Bereich des wenigstens einen Sensors abhängigen Vorsteuerwert anhand aufeinanderfolgender Erfassungsereignisse von Registermarken durch den wenigstens einen Sensor ausgebildet ist, wobei der Vorsteuerwert basierend auf einer Beziehung zwischen der tatsächlichen Distanz aufeinanderfolgender Registermarken bezogen auf das Längensystem der wenigstens einen Antriebswalze, insbesondere bezogen auf die Winkeldifferenz und/oder die Umfangsdifferenz der Antriebswalze, und einer zu erwartenden Distanz der Registermarken bezogen auf das Längensystem der wenigstens einen Antriebswalze ermittelt wird und dass eine Steuereinrichtung, vorzugsweise Vorsteuereinrichtung, zur Anpassung der Geschwindigkeit des wenigstens einen Bearbeitungswerkzeugs in Abhängigkeit von dem ermittelten Vorsteuerwert vorgesehen ist.

Nach der Erfindung wird die Regelung der Position des Bearbeitungswerkzeugs der Bearbeitungseinrichtung ergänzt durch eine Steuerung der Geschwindigkeit des Bearbeitungswerkzeugs. Dabei wird die Geschwindigkeit des Bearbeitungswerkzeugs nicht anhand der Geschwindigkeit eines Antriebs der Materialbahn als solches, etwa anhand der Winkelgeschwindigkeit oder Umfangsgeschwindigkeit eines Walze oder Rolle zum Antrieb der Materialbahn oder anhand der Drehzahl eines Motors zum Antrieb der Materialbahn ermittelt. Vielmehr wird die Geschwindigkeit der Materialbahn oder ein entsprechender mit der Geschwindigkeit der Materialbahn korrespondierender Geschwindigkeitsparameter anhand der Erfassung der aufeinanderfolgenden Registermarken und damit sehr genau erfasst. Die hohe Genauigkeit wird erreicht, weil auf die beschriebene Weise die effektive Geschwindigkeit oder ein entsprechender mit der effektiven Geschwindigkeit der Materialbahn korrespondierender Vorsteuerwert, etwa in Form eines Geschwindigkeitsparameters, der Materialbahn bestimmt wird.

Wenn die Registermarken nicht in exakt vorgegebenen Abständen auf der Materialbahn vorgesehen sind, etwa weil die vorangegangene Bearbeitung der Materialbahn, bei der beispielsweise die Registermarken gebildet worden sind, fehlerbehaftet erfolgt ist, dann kommt es weniger auf die tatsächliche Geschwindigkeit der Materialbahn oder die vorgegebene Bahngeschwindigkeit als auf die für die anstehende Bearbeitung relevante Geschwindigkeit, also die effektive Bahngeschwindigkeit, der Materialbahn an. Diese beschreibt beispielsweise die Geschwindigkeit mit der die Registermarken an die nächste Bearbeitungseinrichtung bzw. das Bearbeitungswerkzeug herangeführt werden. Wenn die Bearbeitung der Materialbahn mit dem Bearbeitungswerkzeug abgestimmt auf die Registermarken erfolgen soll, ist die Geschwindigkeit der Registermarken, die mit der absoluten Geschwindigkeit der Materialbahn oder der vorgegebenen Bahngeschwindigkeit übereinstimmen kann aber nicht muss, von wesentlicher Bedeutung.

Die Erfassung der Bahngeschwindigkeit anhand der Registermarken ist auch deshalb genauer als die Bestimmung der Bahngeschwindigkeit anhand des Antriebs für die Materialbahn, sei es bezogen auf einen Motor, die Geschwindigkeit einer Antriebswalze oder einen anderen Parameter, weil so ein Schlupf zwischen Antrieb und Materialbahn und/oder eine Dehnung der Materialbahn während ihres Transports mit erfasst wird. Dies kann bei der weiteren Bearbeitung der Materialbahn dann berücksichtigt werden.

Letztlich erlaubt es die Erfassung der effektiven Geschwindigkeit der Materialbahn die Geschwindigkeit des Bearbeitungswerkzeugs an die effektive Bahngeschwindigkeit anzupassen. Dabei wird die Geschwindigkeit des Bearbeitungswerkzeugs aber nicht geregelt, sondern gesteuert. Das Steuern ist durch einen offenen Wirkungsablauf gekennzeichnet, bei dem eine Eingangsgröße nach bestimmten Gesetzmäßigkeiten oder Vorgaben eine Ausgangsgrößen beeinflusst, ohne dass der Erfolg der Beeinflussung fortlaufend überprüft bzw. korrigiert würde. Beim Regeln wird dagegen eine Ausgangsgröße, die auch als Regelgröße oder Istwert bezeichnet wird, fortlaufend erfasst und mit einer Führungsgröße oder einem Sollwert verglichen. Das Regeln ist daher durch einen geschlossenen Wirkungsablauf, dem sogenannten Regelkreis, gekennzeichnet, der dem Ziel dient, die Ausgangsgröße an die Führungsgröße oder Sollgröße anzupassen.

Mit anderen Worten wird die Geschwindigkeit des Bearbeitungswerkzeugs gesteigert, wenn eine zunehmende effektive Bahngeschwindigkeit ermittelt wird, während die Geschwindigkeit des Bearbeitungswerkzeugs verringert wird, wenn eine abnehmende effektive Bahngeschwindigkeit ermittelt wird. Da die Geschwindigkeit von Bearbeitungswerkzeugen zur Bearbeitung von Materialbahnen typischerweise sehr genau und reproduzierbar eingestellt werden kann, ist es vorliegend grundsätzlich entbehrlich, die Geschwindigkeit des Bearbeitungswerkzeugs fortlaufend zu erfassen und über einen Vergleich mit der vorgegebenen Geschwindigkeit des Bearbeitungswerkzeugs zu regeln. Darüber hinaus wird durch die Steuerung dem Umstand Rechnung getragen, dass die gewünschte Geschwindigkeit des Bearbeitungswerkzeugs nicht in etwa konstant bleiben muss, sondern sich bedarfsweise sehr schnell ändern kann, was insbesondere beim An- und Abfahren der Anlage zum Bearbeiten der Materialbahn der Fall sein kann. Eine Regelung könnte hiermit leicht überfordert sein und zu einem ungenauen oder instabilen Betrieb der Anlage führen.

Bei der Materialbahn handelt es sich insbesondere um eine Packstoffmaterialbahn, da das Verfahren bei diesen Materialbahnen besonders vorteilhaft eingesetzt werden kann. Dies gilt insbesondere bei Packstoffen in Form von Packstofflaminaten, die im Falle eines Karton/Kunststoff-Packstofflaminats wenigstens eine innere Kartonschicht und äußere, insbesondere bedruckte, siegelbare Kunststoffschichten aufweisen können. Hinzu kommt meist noch wenigstens eine weitere Schicht, insbesondere aus Aluminium. Die Packstofflaminate werden zur Bildung von Packungen verwendet, die meist dem Abfüllen von Lebensmitteln dienen.

Einfach, zuverlässig und recht genau kann die Materialbahn über die wenigstens eine Antriebswalze angetrieben werden. Zwischen der Antriebswalze und der Materialbahn kann dabei ein Reibschluss bestehen, so dass die Materialbahn beispielsweise wenigstens im Wesentlichen mit der Umfangsgeschwindigkeit der Antriebswalze angetrieben wird. Die Umfangsgeschwindigkeit der Antriebswalze und die Bahngeschwindigkeit können dann einander entsprechen. Im Falle des Antriebs über eine Antriebswalze kann der anhand der Erfassung der Registermarken durch den wenigstens einen Sensor ermittelte Vorsteuerwert, etwa in Form eines Geschwindigkeitsparameters, einfach auf das Längensystem der wenigstens einen Antriebswalze bezogen werden. Die Erfassungsereignisse von aufeinanderfolgenden Registermarken werden also beispielsweise in Beziehung zu der Strecke gesetzt, über die sich die Antriebswalze zwischen dem Erfassen der aufeinanderfolgenden Registermarken weiter gedreht hat. Der entsprechende Vorsteuerwert oder Geschwindigkeitsparameter kann dabei der Einfachheit halber auf die Winkeldifferenz und/oder die Umfangsdifferenz der mitlaufenden Walze oder Antriebswalze zwischen zwei Erfassungsereignissen bezogen werden. Die Winkeldifferenz ist der Winkel, um den sich die Walze zwischen den entsprechenden Erfassungsereignissen weitergedreht hat und die Umfangsdifferenz die Strecke, um die sich ein Umfangspunkt zwischen den entsprechenden Erfassungsereignissen entlang des Umfangs weiterbewegt hat. Die Umfangsdifferenz und die Winkeldifferenz stehen also bei Walzen mit kreisrundem Querschnitt in direkter Beziehung zueinander. So kann festgestellt werden, ob die Geschwindigkeit der Registermarken bzw. die effektive Bahngeschwindigkeit mit der erwarteten Bahngeschwindigkeit bzw. der Antriebsgeschwindigkeit der Materialbahn übereinstimmt oder nicht, um bedarfsweise hierauf entsprechend reagieren zu können.

Im Übrigen kann die Auswerteeinrichtung anhand von Erfassungsereignissen die tatsächliche Distanz aufeinanderfolgender Registermarken bezogen auf das Längensystem der wenigstens einen Antriebswalze, insbesondere bezogen auf die Winkeldifferenz und/oder die Umfangsdifferenz der entsprechenden Walze, ermitteln und in Beziehung zu einer erwarteten Distanz der Registermarken bezogen auf das Längensystem der wenigstens einen entsprechenden Walze setzen. Der Betrag und das Vorzeichen der dabei ermittelten Abweichungen kann dabei sehr einfach zur Anpassung der Geschwindigkeit des Bearbeitungswerkzeugs herangezogen werden. Dabei kann der Einfachheit halber die Geschwindigkeit des Bearbeitungswerkzeugs zunächst identisch zur Geschwindigkeit der Antriebswalze eingestellt werden. Wenn eine Abweichung beider Geschwindigkeiten berücksichtigt werden muss, wird dies auf die beschriebene Weise messtechnisch erfasst und über den Vorsteuerwert zwecks Kompensation der Abweichung berücksichtigt. Die beschriebene Abweichung kann folglich zur exakten Veränderung der Geschwindigkeit des Bearbeitungswerkzeugs herangezogen werden.

Anders ausgedrückt, kann anhand der Beziehung zwischen der tatsächlich ermittelten Distanz der Registermarken bezogen auf das Längensystem der Antriebswalze und der erwarteten Distanz der Registermarken ein Vorsteuerwert ermittelt werden, der dann auf den Regelkreis gegeben werden kann. Der Vorsteuerwert verändert die Geschwindigkeit des Bearbeitungswerkzeugs grundsätzlich im Sinne einer Steuerung, während im Übrigen die Position des Bearbeitungswerkzeugs insbesondere über kurzzeitig aufgeprägte Differenzgeschwindigkeiten geregelt wird. Dabei kann sich die Stellgröße insbesondere aus einer Überlagerung von Vorsteuerung der Geschwindigkeit und Regelung der Position jeweils des wenigstens einen Bearbeitungswerkzeugs ergeben.

Die Beziehung zum Längensystem der Antriebswalze kann beispielsweise dadurch erreicht werden, dass zu jedem Erfassungsereignis einer Registermarke festgehalten wird, um welche Distanz ein bestimmter Referenzpunkt entlang des Umfangs der Antriebswalze von einem bestimmten Referenzort auf dem Umfang der Antriebswalze entfernt ist. Diese Distanz kann beispielweise für ein Erfassungsereignis 300 mm (L1) und für ein darauffolgendes Erfassungsereignis 405 mm (L2) betragen. Wenn der theoretisch zu erwartende Abstand zweier aufeinanderfolgender Registermarken 100 mm (LT) beträgt, wäre als Distanz des Referenzpunkts vom Referenzort am darauffolgenden Erfassungsereignis eigentlich ein Wert von 400 mm zu erwarten gewesen. Die entsprechende Differenz von dem tatsächlichen und dem erwarteten Wert bezogen auf das Längensystem beträgt also 5 mm (LD) und kann zur Bestimmung des Vorsteuerwerts herangezogen werden. $LD = L 2 - L 1 + LT$

Dazu bietet sich insbesondere zunächst eine Normierung auf den zu erwartenden Längenwert an, die als Vorsteuerwert verwendet oder zur Bestimmung eines Vorsteuerwerts, etwa in Form eines Geschwindigkeitsparameters (VD), genutzt werden kann, wozu die Umfangsgeschwindigkeit der Antriebswalze (VA) herangezogen werden kann. $VD = VA ⋅ \left(LT-LD\right) / LT$

Anstelle von Umfangsdistanzen bzw. Umfangslängen könnte die vorstehend beispielhaft beschriebene Berechnung eines Vorsteuerwerts auch anhand von Winkeldifferenzen eines Referenzpunkts der Antriebswalze zu einer Winkelreferenz der Antriebswalze durchgeführt werden.

Nachfolgend wird der besseren Verständlichkeit halber und um unnötige Wiederholungen zu vermeiden das Verfahren und die Vorrichtung der zuvor genannten Art gemeinsam beschrieben, ohne jeweils im Einzelnen zwischen dem Verfahren und der Vorrichtung zu unterscheiden. Für den Fachmann ergibt sich jedoch anhand des Kontextes ohne weiteres welche Merkmale jeweils für die Vorrichtung und das Verfahren bevorzugt sind.

Bei einer ersten bevorzugten Ausgestaltung des Verfahrens ermittelt die Auswerteeinrichtung als Vorsteuerwert einen von der Bahngeschwindigkeit der Materialbahn im Bereich des wenigstens einen Sensors abhängigen Geschwindigkeitsparameter bezogen auf das Längensystem der wenigstens einen Antriebswalze. Dies vereinfacht die Steuerung, da die einzustellende Geschwindigkeit um den entsprechenden Geschwindigkeitsparameter korrigiert oder angepasst werden kann. Es ergibt sich also bedarfsweise eine von dem Geschwindigkeitsparameter abhängige Zielgeschwindigkeit für das Bearbeitungswerkzeug, die entsprechend eingestellt bzw. vorgegeben werden kann.

Alternativ oder zusätzlich ist es bevorzugt, wenn das wenigstens eine Bearbeitungswerkzeug motorisch angetrieben ist. So kann die Bewegungsgeschwindigkeit des Bearbeitungswerkzeugs recht genau und zuverlässig eingestellt werden. Dabei ist es weiter bevorzugt, wenn das Bearbeitungswerkzeug um eine Achse rotiert. Dies ist eine einfache Bewegung, die einfach mit etwa konstanter Geschwindigkeit aufrechterhalten werden kann. Zudem ist die Regelung der Position des Bearbeitungswerkzeugs dann recht gut möglich. Dies gilt insbesondere für den Fall, dass die Achse parallel zur Materialbahn und senkrecht zur Transportrichtung der Materialbahn jeweils im Bereich der Bearbeitungseinrichtung bzw. des Bearbeitungswerkzeugs ausgerichtet ist. So kann die Rotationsgeschwindigkeit des Bearbeitungswerkzeugs einfach an die Bahngeschwindigkeit angepasst werden. Die Rotation kann dabei sowohl in der Bewegungsrichtung der Materialbahn als auch gegenläufig zu dieser Richtung erfolgen. Um rotierende Bearbeitungswerkzeuge einfach bereitstellen zu können, können diese von einer Bearbeitungswalze gebildet oder getragen werden.

Unabhängig von dem Antrieb und der Art der Bewegung des Bearbeitungswerkzeugs kann die Bearbeitungsposition des wenigstens einen Bearbeitungswerkzeugs wenigstens auch durch eine kurzzeitige, insbesondere impulsartige, Beschleunigung und/oder Verzögerung der Geschwindigkeit des Bearbeitungswerkzeugs geregelt werden. So lässt sich die Position des wenigstens einen Bearbeitungswerkzeugs leicht an die zu bearbeitenden Abschnitte der Materialbahn anpassen. Dies gilt insbesondere für rotierende Bearbeitungswerkzeuge und weiter insbesondere für solche mit einer Rotationsachse, die parallel zur Materialbahn und senkrecht zur Bahngeschwindigkeit jeweils im Bereich der Bearbeitungseinrichtung bzw. des Bearbeitungswerkzeugs ausgerichtet ist.

Alternativ oder zusätzlich ist es zur stabilen und schnellen Regelung zweckmäßig, wenn die Bearbeitungsposition des wenigstes einen Bearbeitungswerkzeugs mittels eines Regelkreises durch kurzzeitiges Beschleunigen oder Abbremsen bzw. Verzögern des wenigstens einen sich mit einer vorgegebenen Geschwindigkeit bewegenden Bearbeitungswerkzeugs geregelt wird. Unabhängig davon kann bedarfsweise ergänzend die vorgegebene Geschwindigkeit des wenigstens einen Bearbeitungswerkzeugs über eine Vorsteuerung vergrößert oder verringert werden. Diese Vorsteuerung ist einfach und mit hinreichender Genauigkeit durchzuführen.

Besonders zweckmäßig kann das Verfahren eingesetzt werden, wenn es sich bei dem wenigstens einen Bearbeitungswerkzeug um ein Schneidwerkzeug, ein Perforierwerkzeug, ein Prägewerkzeug, ein Stanzwerkzeug, ein Falzwerkzeug und/oder ein Druckwerkzeug handelt. Diese Bearbeitungswerkzeuge müssen regelmäßig sehr genau arbeiten und sind zudem im Regelfall einer sehr schnellen Regelung zugänglich.

Besonders wirkungsvoll ist das Verfahren zudem bei der Verwendung von Materialbahnen in Form von Packstoffbahnen, vorzugsweise aus einem Packstofflaminat, insbesondere einem Karton/Kunststoff-Packstofflaminat. Entsprechende Materialbahnen sind mit den bekannten Verfahren nämlich nicht in zufriedenstellender Weise zu bearbeiten.

Alternativ oder zusätzlich kann das vorliegende Verfahren auf Registermarken bezogen werden, die in einem Dekor integriert oder neben einem Dekor vorgesehen sind. Bedarfsweise kommen aber auch Druckmarken, Prägungen, Falzungen, Stanzungen und/oder Materialunterschiede in Frage. Auf diese Weise können nachfolgende Bearbeitungen der Materialbahn auf vorangegangene Bearbeitungen der Materialbahn abgestimmt werden. Bei Prägungen und Falzungen können beispielweise Vertiefungen oder Erhöhungen der Materialbahn gebildet werden, die von einem Sensor erfasst werden können. Werden Teile der Materialbahn ausgestanzt, entstehen Ränder, die ebenfalls von einem Sensor erkannt werden können. Teile der Materialbahn werden gegebenenfalls ausgestanzt, um dort leichter Trinkhalme durchführen, Ausgießer anbringen oder Packungen öffnen zu können.

Damit nicht versehentlich andere Marken als die zu erfassenden Registermarken von dem wenigstens einen Sensor erfasst werden, kann eine sogenannte Torsteuerung genutzt werden. Dabei wird eine Freigabeeinrichtung verwendet, die zeitbezogene und/oder längenbezogene, beispielsweise auf das Längensystem der Materialbahn bezogene, Fenster öffnet, in denen das Erfassen der Registermarke zulässig ist. Nur dann kann eine Registermarke von dem wenigstens einen Sensor erfasst werden oder es kann das Erfassungsergebnis nur dann an eine Auswerteeinrichtung weitergegeben bzw. von dieser verarbeitet werden. Die entsprechenden Fester werden anhand der Erfassungsereignisse der Registermarken durch den wenigstens einen Sensor festgelegt. Die Fenster sind so immer dann für einen bestimmten Zeitraum oder eine bestimmte Länge der Materialbahn geöffnet, in dem die nächste Registermarke erwartet wird. Da der Abstand der Registermarken wenigstens ungefähr bekannt ist, kann anhand der Erfassung der letzten Registermarke und bedarfsweise zusätzlich der Geschwindigkeit der Materialbahn abgeschätzt werden, wann etwa die nächste Registermarke zu erfassen sein sollte. Rund um die erwartete nächste Registermarke wird dann von der Freigabeeinrichtung ein weiteres Fenster, insbesondere vorbestimmter Breite, geöffnet.

Um die Erfassungsereignisse exakt auf das Längensystem der Antriebswalze beziehen zu können, bietet es sich an, wenn die entsprechende Walze ein Walzensensor zum Erfassen eines vom Längensystem der wenigstens einen Walze abhängigen Parameters, insbesondere eines Winkels, einer Winkeldifferenz einer Umfangslänge und/oder einer Umfangsdifferenz aufweist. Damit alternativ oder zusätzlich die Position des Bearbeitungswerkzeugs exakt erfasst werden kann, kann dem Bearbeitungswerkzeug und/oder der Bearbeitungswalze ein Positionssensor zugeordnete sein, der beispielsweise die Position des Bearbeitungswerkzeugs oder den Winkel der Bearbeitungswalze erfasst.

Nachfolgend wird die Erfindung anhand einer lediglich ein Ausführungsbeispiel darstellenden Zeichnung näher erläutert. In der Zeichnung zeigt
- Fig. 1: ein erfindungsgemäßes Verfahren und eine erfindungsgemäße Vorrichtung in einer schematischen Darstellung und
- Fig. 2: das Verfahren und die Vorrichtung in einer Fließbilddarstellung.

In der Fig. 1 ist eine Vorrichtung 1 zur Bearbeitung einer Materialbahn 2 in Form einer Packstoffmaterialbahn aus einem Packstofflaminat dargestellt. Bei dem Packstofflaminat handelt es sich um ein Karton/Kunststoff-Laminat umfassend eine Kartonschicht, eine Aluminiumschicht und äußere bedruckte Polyethylenschichten. Die Materialbahn 2 kann von einer Rolle abgewickelt oder der Vorrichtung 1 anderweitig zugeführt werden. Die Materialbahn 2 wird geradlinig durch die dargestellte und insoweit bevorzugte Vorrichtung 1 transportiert. Dies ist jedoch nicht zwingend, vereinfacht aber die Darstellung. Die Materialbahn 2 wird bei der dargestellten und insoweit bevorzugten Vorrichtung 1 über eine Antriebswalze 3 angetrieben wozu die Materialbahn 2 durch einen Walzenspalt 4 zwischen der Antriebswalze 3 und einer Anpresswalze 5 geführt wird. Der Walzenspalt 4 ist so schmal, dass ein Reibschluss zwischen der Antriebswalze 3 und der Materialbahn 2 bereitgestellt werden kann. Die Antriebswalze 3 wird von einem Antrieb 6, insbesondere einem elektromotorischen Antrieb, angetrieben.

Die Materialbahn 2 wird dabei nach rechts transportiert und dabei an einem Sensor 7 vorbeigeführt, bei dem es sich bei der dargestellten und insoweit bevorzugten Vorrichtung 1 um einen optischen Sensor 7 handelt. Bedarfsweise können aber auch andere Sensoren und/oder weitere Sensoren vorgesehen sein. Der Sensor 7 ist so vorgesehen, dass er auf der Materialbahn 2 in Form von Druckmarken vorgesehene Registermarken 8 erkennt, wenn diese den Sensor 7 passieren. Nachdem die Materialbahn 2 den Sensor 7 passiert hat, gelangt die Materialbahn 2 zu einer Bearbeitungseinrichtung 9 mit einem Bearbeitungswerkzeug 10. Bei der dargestellten und insoweit bevorzugten Vorrichtung 1 handelt es sich um eine Bearbeitungseinrichtung 9 zum Zerteilen der Materialbahn 2 in einzelne Zuschnitte, die als Packstoffzuschnitte für die Bildung von Packungen, insbesondere zum Abfüllen von Lebensmitteln, verwendet werden können. Zum Abschneiden der Zuschnitte von der Materialbahn 2 weist die Bearbeitungseinrichtung 9 ein Bearbeitungswerkzeug 10 in Form einer Bearbeitungswalze mit zwei Schneidmessern 11 auf. Die Bearbeitungswalze dreht sich mit der Transportrichtung T der Materialbahn 2 so dass die Schneidmesser 11 an einer auf der anderen Seite der Materialbahn 2 vorgesehenen, feststehenden Schneide 12 vorbeigeführt werden und dabei die Materialbahn 2 quer zur Transportrichtung T durchtrennen bzw. durchschneiden. Angetrieben wird das Bearbeitungswerkzeug 10 von einem Antrieb 13, der vorliegend als elektromotorischer Antrieb ausgebildet ist.

Alternativ oder zusätzlich können aber auch andere Bearbeitungswerkzeuge vorgesehen sein, die beispielsweise die Materialbahn 2 bedrucken, perforieren, prägen, falzen oder stanzen. Zudem können anstelle von Druckmarken auch Faltlinien, Stanzungen, Perforationen, Materialunterschiede oder sonstige Merkmale der Materialbahn 2 als Registermarken 8 verwendet werden. Dabei kann es dann bedarfsweise auch zweckmäßig sein, einen anderen als einen optischen Sensor 7 zu verwenden.

Der Antriebswalze 3 und dem Bearbeitungswerkzeug 10 sind ein Walzensensor 14 und ein Positionssensor 15 zugeordnet, die die Position der zugehörigen Walzen 3,10 erfassen und diese Position in Form eines Signals S an eine Auswerteeinrichtung 16 weiterleitet. Ebenso übermittelt der die Registermarken erfassende Sensor 7 ein Signal S an die Auswerteeinrichtung 16, wenn eine Registermarke 8 den Sensor 7 passiert. Somit kann die Auswerteeinrichtung 16 die Bearbeitungsposition des Bearbeitungswerkzeugs 10 beim Erfassen einer Registermarke 8 bzw. die mit einem Erfassungsereignis einer Registermarke 8 korrespondierende Bearbeitungsposition des Bearbeitungswerkzeugs 10 mit einer für das Erfassungsereignis vorgegebenen Bearbeitungsposition des Bearbeitungswerkzeugs 10 vergleichen. Wird hierbei eine Abweichung zwischen der tatsächlichen und der vorgegebenen Bearbeitungsposition festgestellt, erfolgt mittels einer Regeleinrichtung 17 ein Regeleingriff, der den Antrieb 13 der Bearbeitungseinrichtung 9 so beeinflusst, dass die entsprechende Abweichung der Bearbeitungspositionen verringert oder möglichst aufgehoben wird. Dies erfolgt bei dem dargestellten und insoweit bevorzugten Verfahren durch eine kurzeitige oder impulsartige Beschleunigung oder Verzögerung der Geschwindigkeit des Bearbeitungswerkzeugs 10.

Die Auswerteeinrichtung 16 kann zudem anhand der aufeinanderfolgenden Erfassungsereignisse von Registermarken 8 durch den wenigstens einen Sensor 7 einen Geschwindigkeitsparameter ermitteln, der von der Bahngeschwindigkeit der Materialbahn 2 im Bereich des wenigstens einen Sensors 7 abhängt. Die Auswerteeinrichtung 16 bezieht die Bahngeschwindigkeit auf das Längensystem der Antriebswalze 3, indem der Winkel, um den die Antriebswalze 3 zwischen zwei Erfassungsereignissen weitergedreht worden ist, mit den Erfassungsereignissen in Beziehung gesetzt wird. So kann ermittelt werden, ob der erwartete Abstand der Registermarken 8 hinsichtlich Zeit und/oder Länge der Materialbahn 2 mit dem tatsächlich ermittelten Abstand der Registermarken 8 ebenfalls hinsichtlich Zeit und/oder Länge der Materialbahn 2 übereinstimmt. Ist dies nicht der Fall, weil beispielsweise die Registermarken 8 nicht die vorgegebenen Abstände aufweisen, Schlupf beim Transport der Materialbahn 2 auftritt oder eine Dehnung der Materialbahn 2 erfolgt, kann über eine Steuereinrichtung 18 die Geschwindigkeit des Bearbeitungswerkzeugs 10 entsprechend angepasst werden. Zudem erfolgt separat davon eine Regelung der Bearbeitungsposition des Bearbeitungswerkzeugs 10. Beides, die Regelung und die Steuerung erzeugen Stellgrößen U, die bedarfsweise einander überlagernd auf den Antrieb 13 der Bearbeitungswalze 10 der Bearbeitungseinrichtung 9 wirken.

In der Fig. 2 ist das zuvor beschriebene Verfahren etwas detaillierter dargestellt. Gleiche Baugruppen sind daher mit denselben Bezugszeichen gekennzeichnet. Als Führungsgröße W kann eine Geschwindigkeit des Bearbeitungswerkzeugs 10 (Setpoint) vorgegeben und bedarfsweise mit einer, insbesondere konstanten Abweichung (Offset) belegt werden. Dadurch soll die Geschwindigkeit des Bearbeitungswerkezugs 10 korrespondierend zur Geschwindigkeit der Antriebswalze 3 zum Antrieb der Materialbahn 2 vorgegeben werden. Ein Regler R gibt anhand der entsprechenden Führungsgröße W eine Stellgröße U aus, dementsprechend der Antrieb des Bearbeitungswerkzeugs 10 angetrieben wird.

Wenn nun eine Abweichung zwischen der vorgegebenen Bearbeitungsposition des Bearbeitungswerkzeugs 10 und der tatsächlichen Bearbeitungsposition des Bearbeitungswerkzeugs 10 für ein Erfassungsereignis einer Registermarken 8 durch den Sensor 7 auftritt, sendet die Vergleichseinheit D1, in der Informationen E über das Erfassungsereignis und Informationen P über die Position des Bearbeitungswerkzeugs zusammenlaufen, ein vom Betrag und dem Vorzeichen der Abweichung abhängiges Signal S an eine Positionsregeleinrichtung PR, die eine entsprechende Stellgröße U zu der den Regler R verlassenden Stellgröße U addiert. Wenn alternativ oder zusätzlich die anhand der Erfassungsereignisse der Registermarken 8 durch den Sensor 7 ermittelte effektive Bahngeschwindigkeit nicht der Bahngeschwindigkeit entspricht, wie sie anhand der Geschwindigkeit der Antriebswalze 3 zu erwarten wäre, leitet die Vergleichseinheit D2, in der der Informationen E über das Erfassungsereignis und Informationen L über das Längensystem der Antriebswalze 3 abhängig von dem Betrag und dem Vorzeichen der entsprechenden Abweichung ein Signal S an eine Berechnungseinheit B, die anhand des entsprechenden Signals S eine Korrekturgeschwindigkeit errechnet, die dann als Führungsgröße W auf eine Korrekturgeschwindigkeitsregeleinrichtung KR gegeben wird, die ihrerseits eine Stellgröße U ausgibt, die mit der Stellgröße U addiert wird, die zuvor bereits bestimmt worden ist.

Eine Torsteuerung T erhält Informationen E über die Erfassungsereignisse und bestimmt anhand derer und bedarfsweise zusätzlicher eines Bahngeschwindigkeitsparameters ein Fenster nach Zeit und/oder Materialbahnposition, in dem das nächste Erfassungsereignis zu erwarten ist, und gibt die Informationen betreffend das Fenster als Torsteuerungsinformationen TS an den Sensor 7 weiter. Außerhalb dieses Fensters wird keine Erfassung durchgeführt oder das entsprechende Erfassungsereignis nicht in der beschriebenen Weise weiterverarbeitet.

## Patentansprüche

1. Verfahren zur Regelung der Bearbeitung einer an einer Bearbeitungseinrichtung (9) zum Zwecke der Bearbeitung vorbeigeführten Registermarken (8) aufweisenden Materialbahn (2), insbesondere Packstoffmaterialbahn,
- bei dem die Materialbahn (2) über wenigstens eine Antriebswalze (3) angetrieben wird,
- bei dem die Registermarken (8) an wenigstens einem Registermarken (8) erfassenden Sensor (7) vorbeigeführt werden,
- bei dem eine Auswerteeinrichtung (16) die Abweichung einer mit dem Erfassungsereignis einer Registermarke (8) durch den wenigstens einen Sensor (7) korrespondierenden tatsächlichen Position wenigstens eines Bearbeitungswerkzeugs (10) der Bearbeitungseinrichtung (9) von einer vorgegebenen Position des wenigstens einen Bearbeitungswerkzeugs (10) für dasselbe Erfassungsereignis ermittelt,
- bei dem eine Regeleinrichtung (17) anhand der von der Auswerteeinrichtung (16) ermittelten Abweichung zwischen der tatsächlichen Position und der vorgegebenen Position des wenigstens einen Bearbeitungswerkzeugs (10) die tatsächliche Bearbeitungsposition des wenigstens einen Bearbeitungswerkzeugs (10) regelt,
- bei dem die Auswerteeinrichtung (16) anhand aufeinanderfolgender Erfassungsereignisse von Registermarken (8) durch den wenigstens einen Sensor (7) die tatsächliche Distanz aufeinanderfolgender Registermarken (8) bezogen auf das Längensystem der wenigstens einen Antriebswalze (3), insbesondere bezogen auf die Winkeldifferenz und/oder die Umfangsdifferenz der Antriebswalze (3), ermittelt und in Beziehung zu einer erwarteten Distanz der Registermarken (8) bezogen auf das Längensystem der wenigstens einen Antriebswalze (3) gesetzt wird,
- bei dem anhand der Beziehung zwischen der tatsächlichen Distanz und der erwarteten Distanz der Registermarken (8) ein Vorsteuerwert ermittelt wird und
- bei dem eine Steuereinrichtung (18), vorzugsweise Vorsteuereinrichtung, die Geschwindigkeit des wenigstens einen Bearbeitungswerkzeugs (10) in Abhängigkeit von dem ermittelten Vorsteuerwert anpasst.

2. Verfahren nach Anspruch 1,
- bei dem die Auswerteeinrichtung (16) als Vorsteuerwert einen von der Bahngeschwindigkeit der Materialbahn (2) im Bereich des wenigstens einen Sensors (7) abhängigen Geschwindigkeitsparameter bezogen auf das Längensystem der wenigstens einen Antriebswalze (3) ermittelt.

3. Verfahren nach Anspruch 1 oder 2,
bei dem das wenigstens eine Bearbeitungswerkzeug (10) motorisch angetrieben wird sowie, vorzugsweise um eine, insbesondere parallel zur Materialbahn (2) und senkrecht zur Transportrichtung (T) der Materialbahn (2) jeweils im Bereich der Bearbeitungseinrichtung (9) ausgerichtete, Achse rotiert.

4. Verfahren nach einem der Ansprüche 1 bis 3,
bei dem die Bearbeitungsposition des wenigstens Bearbeitungswerkzeugs (10), wenigstens auch, durch eine kurzzeitige, insbesondere nahezu impulsartige, Beschleunigung und/oder Verzögerung der Geschwindigkeit des Bearbeitungswerkzeugs (10) regelt wird.

5. Verfahren nach einem der Ansprüche 1 bis 4,
- bei dem die Bearbeitungsposition des wenigstens einen Bearbeitungswerkzeugs (10) mittels eines Regelkreises über kurzzeitiges Beschleunigen oder Abbremsen des wenigstens einen sich mit einer vorgegebenen Geschwindigkeit bewegenden Bearbeitungswerkzeugs (10) geregelt wird und/oder
- bei dem die vorgegebene Geschwindigkeit des wenigstens einen Bearbeitungswerkzeugs (10) über eine Vorsteuerung vergrößert oder verringert wird.

6. Verfahren nach einem der Ansprüche 1 bis 5,
bei dem als das wenigstens eine Bearbeitungswerkzeug (10) ein Schneidwerkzeug, ein Perforierwerkzeug, ein Prägewerkzeug, ein Falzwerkzeug, ein Stanzwerkzeug und/oder ein Druckwerkzeug verwendet wird.

7. Verfahren nach einem der Ansprüche 1 bis 6,
bei dem als Materialbahn (2) eine Packstoffbahn, vorzugsweise aus einem Packstofflaminat, insbesondere einem Karton/Kunststoff-Packstofflaminat, verwendet wird.

8. Verfahren nach einem der Ansprüche 1 bis 7,
bei dem als Registermarken (8) in ein Dekor integrierte oder neben einem Dekor vorgesehene Druckmarken, Prägungen, Falzungen, Stanzungen und/oder Materialunterschiede verwendet werden.

9. Verfahren nach einem der Ansprüche 1 bis 8,
bei dem eine Freigabeeinrichtung oder Torsteuerung (T) anhand der Erfassungsereignisse der Registermarken (8) durch den wenigstens einen Sensor (7) ein zeitbezogenes und/oder längenbezogenes Fenster um das nächste zu erwartende Erfassungsereignis vorgibt, in dem ein Erfassungsereignis einer Registermarke (8) durch den wenigstens einen Sensor (7) an die Auswerteeinrichtung (16) erfasst, weitergegeben und/oder verarbeitet werden kann.

10. Vorrichtung (1) zur Bearbeitung einer Materialbahn (2), insbesondere Packstoffmaterialbahn, an einer Bearbeitungseinrichtung (9) mit wenigstens einem Bearbeitungswerkzeug (10), vorzugsweise zur Durchführung des Verfahrens nach einem der Ansprüche 1 bis 9, mit wenigstens einer Antriebswalze (3) zum Antrieb der Materialbahn (2), mit wenigstens einem Sensor (7) zum Erfassen von Registermarken (8) der an dem Sensor (7) vorbeigeführten Materialbahn (2), mit einer Auswerteeinrichtung (16) zur Ermittlung einer Abweichung einer mit dem Erfassungsereignis einer Registermarke (8) durch den wenigstens einen Sensor (7) korrespondierenden tatsächlichen Position wenigstens eines Bearbeitungswerkzeugs (10) der Bearbeitungseinrichtung (9) von einer vorgegebenen Position des wenigstens einen Bearbeitungswerkzeugs (10) für dasselbe Erfassungsereignis und mit einer Regeleinrichtung (17) zur Regelung der tatsächlichen Bearbeitungsposition des wenigstens einen Bearbeitungswerkzeugs (10) anhand der von der Auswerteeinrichtung (16) ermittelten Abweichung zwischen der tatsächlichen Position und der vorbestimmten Position des wenigstens einen Bearbeitungswerkzeugs (10),
**dadurch gekennzeichnet, dass**
die Auswerteeinrichtung (16) zur Ermittlung eines von der Bahngeschwindigkeit der Materialbahn (2) im Bereich des wenigstens einen Sensors (7) abhängigen Vorsteuerwerts anhand aufeinanderfolgender Erfassungsereignisse von Registermarken (8) durch den wenigstens einen Sensor (7) ausgebildet ist, wobei der Vorsteuerwert basierend auf einer Beziehung zwischen der tatsächlichen Distanz aufeinanderfolgender Registermarken (8) bezogen auf das Längensystem der wenigstens einen Antriebswalze (3), insbesondere bezogen auf die Winkeldifferenz und/oder die Umfangsdifferenz der Antriebswalze (3), und einer zu erwartenden Distanz der Registermarken (8) bezogen auf das Längensystem der wenigstens einen Antriebswalze (3) ermittelt wird und dass eine Steuereinrichtung (18), vorzugsweise Vorsteuereinrichtung, zur Anpassung der Geschwindigkeit des wenigstens einen Bearbeitungswerkzeugs (10) in Abhängigkeit von dem ermittelten Vorsteuerwert vorgesehen ist.

11. Vorrichtung nach Anspruch 10,
**dadurch gekennzeichnet, dass**
das wenigstens eine Bearbeitungswerkzeug (10) motorisch angetrieben ist und, vorzugsweise, das Bearbeitungswerkzeug (10) um eine, insbesondere parallel zur Materialbahn (2) und senkrecht zur Transportrichtung (T) der Materialbahn (2) jeweils im Bereich der Bearbeitungseinrichtung (9) ausgerichtete, Drehachse rotiert.

12. Vorrichtung nach Anspruch 10 oder 11,
**dadurch gekennzeichnet, dass**
ein Walzensensor (14) zum Erfassen eines vom Längensystem der wenigstens einen Antriebswalze (3) abhängigen Parameters, insbesondere eine Winkeldifferenz und/oder eine Umfangsdifferenz der Antriebswalze (3) zwischen zwei Ereignissen, vorgesehen ist.

13. Vorrichtung nach einem der Ansprüche 10 bis 12,
**dadurch gekennzeichnet, dass**
dem Bearbeitungswerkzeug (10) ein Positionssensor (15) zugeordnet ist, der beispielsweise die Position des Bearbeitungswerkzeugs (10) erfasst.

14. Vorrichtung nach einem der Ansprüche 10 bis 13,
**dadurch gekennzeichnet, dass**
das wenigstens eine Bearbeitungswerkzeug (10) ein Schneidwerkzeug, ein Perforierwerkzeug, ein Prägewerkzeug, ein Stanzwerkzeug und/oder ein Druckwerkzeug ist und/oder dass die Materialbahn (2) eine Packstoffbahn, vorzugsweise aus einem Packstofflaminat, insbesondere einem Karton/Kunststoff-Packstofflaminat, ist und/oder dass die Registermarken (8) in ein Dekor integrierte oder neben einem Dekor vorgesehene Druckmarken, Prägungen, Perforierungen, Falzungen, Stanzungen und/oder Materialunterschiede sind.

## Claims

1. Method for regulating the processing of a material web (2), in particular a packaging material web, that has register marks (8) which are guided past a processing device (9) for the purpose of processing,
- in which the material web (2) is driven via at least one drive roller (3),
- in which the register marks (8) are guided past at least one sensor (7) that captures the register marks (8),
- in which an evaluation device (16) determines the deviation of an actual position,corresponding to the capturing event of a register mark (8) by the at least one sensor (7) of at least one processing tool (10) of the processing device (9) from a predetermined position of the at least one processing tool (10) for the same capturing event,
- in which a regulating device (17) uses the deviation between the actual position and the predetermined position of the at least one processing tool (10) determined by the evaluation device (16) of the at least one processing tool (10) to regulate the actual processing position,
- in which the evaluation device (16) uses successive capturing events of register marks (8) by the at least one sensor (7) to determine the actual distance of successive register marks (8) in relation to the measurement system of the at least one drive roller (3), in particular in relation to the angular difference and/or the circumferential difference of the drive roller (3), and correlates this with an expected distance of the register marks (8) with regard to the measurement system of the at least one drive roller (3),
- in which the correlation between the actual distance and the expected distance of the register marks (8) is used to determine a pilot-control value and
- in which a control device (18), preferably a pilot-control device, adjusts the speed of the at least one processing tool (10) as a function of the pilot-control value determined.

2. Method according to claim 1,
- in which the evaluation device (16) determines as a pilot-control value a speed parameter as a function of the path velocity of the material web (2) in the region of the at least one sensor (7) in relation to the measurement system of the at least one drive roller (3).

3. Method according to claim 1 or 2,
- in which the at least one processing tool (10) is motorised and preferably rotated about an axis, in particular aligned parallel to the material web (2) and perpendicular to the transport direction (T) of the material web (2) in each case in the area of the processing device (9).

4. Method according to any one of claims 1 to 3,
- in which the processing position of the at least processing tool (10), at least also, is regulated by a brief, in particular almost pulsed, acceleration and/or deceleration of the speed of the processing tool (10).

5. Method according to any one of claims 1 to 4,
- in which the processing position of the at least one processing tool (10) is regulated by means of a control loop through brief accelerations or brakings of the at least one processing tool (10) moving with a predetermined seed and/or
- in which the predetermined speed of the at least one processing tool (10) is increased or decreased via a pilot control.

6. Method according to any one of claims 1 to 5, in which as the at least one processing tool (10) a cutting tool, a perforation tool, an embossing tool, a folding tool, a stamping tool and/or a printing tool is used.

7. Method according to any one of claims 1 to 6, in which as the material web (2) a packaging material web, preferably made from a packaging material laminate, in particular a board/plastic packaging material laminate, is used.

8. Method according to any one of claims 1 to 7, in which as register marks (8) integrated into a decoration or provided alongside a decoration print marks, embossings, folds, stampings and/or material differences are used.

9. Method according to any one of claims 1 to 8, in which a release device or door control (T) uses the capturing events of the register marks (8) by the at least one sensor (7) to specify a time-related and/or distance-related window for the next expected capturing event, in which a capturing event of a register mark (8) by the at least one sensor (7) can be captured, relayed and/or processed at the evaluation device (16).

10. Device (1) for the processing of a material web (2), in particular a packaging material web, on a processing device (9) having at least one processing tool (10), preferably for carrying out the method of any one of claims 1 to 9, having at least one drive roller (3) for driving the material web (2), having at least one sensor (7) for capturing register marks (8) of the material web (2) guided past the sensor (7), having an evaluation device (16) for determining a deviation of an actual position, corresponding to the capturing event of a register mark (8) by the at least one sensor (7) of at least one processing tool (10) of the processing device (9) from a predetermined position of the at least one processing tool (10) for the same capturing event, and having a regulating device (17) for regulating the actual processing position of the at least one processing tool (10) using the deviation between the actual position and the predetermined position of the at least one processing tool (10) determined by the evaluation device (16), **characterised in that** the evaluation device (16) is configured to determine a pilot-control value as a function of the path velocity of the material web (2) in the area of the at least one sensor (7) using successive capturing events of register marks (8) by the at least one sensor (7), wherein the pilot-control value is determined on the basis of a correlation between the actual distance of successive register marks (8) in relation to the measurement system of the at least one drive roller (3), in particular in relation to the angular difference and/or the circumferential difference of the drive roller (3), and an expected distance of the register marks (8) in relation to the measurement system of the at least one drive roller (3), and **in that** a control device (18), preferably a pilot-control device, is provided for adjusting the speed of the at least one processing tool (10) as a function of the pilot-control value determined.

11. Device according to claim 10, **characterised in that** the at least one processing tool (10) is motorised and, preferably, the processing tool (10) rotates about an axis of rotation, in particular aligned parallel to the material web (2) and perpendicularly to the transport direction (T) of the material web (2) in each case in the area of the processing device (9).

12. Device according to claim 10 or 11, **characterised in that** a roller sensor (14) is provided for capturing a parameter dependent upon the measurement system of the at least one drive roller (3), in particular an angular difference and/or a circumferential difference of the drive roller (3) between two events.

13. Device according to any one of claims 10 to 12, **characterised in that** the processing tool (10) is associated with a position sensor (15) which, by way of example, captures the position of the processing tool (10).

14. Device according to any one of claims 10 to 13, **characterised in that** the at least one processing tool (10) is a cutting tool, a perforation tool, an embossing tool, a stamping tool and/or a printing tool and/or **in that** the material web (2) is a packaging material web, preferably made from a packaging material laminate, in particular a board/plastic packaging material laminate, and/or **in that** the register marks (8) are print marks, embossings, perforations, foldings, punchings and/or material differences integrated into a decoration and or alongside a decoration.

## Revendications

1. Procédé de régulation de l'usinage d'une bande de matière (2), notamment une bande de matériau d'emballage, possédant des repères de registre (8) qui sont amenés à passer devant un dispositif d'usinage (9) à des fins d'usinage,
- pour lequel la bande de matière (2) est entraînée par au moins un rouleau d'entraînement (3),
- pour lequel les repères de registre (8) sont amenés à passer devant au moins un capteur (7) qui détecte les repères de registre (8),
- pour lequel un dispositif d'interprétation (16) détermine l'écart entre une position réelle d'au moins un outil d'usinage (10) du dispositif d'usinage (9), correspondant à l'événement de détection d'un repère de registre (8) par l'au moins un capteur (7), et une position prédéfinie de l'au moins un outil d'usinage (10) pour le même événement de détection,
- pour lequel un dispositif de régulation (17) régule la position d'usinage réelle de l'au moins un outil d'usinage (10) à l'aide de l'écart déterminé par le dispositif d'interprétation (16) entre la position réelle et la position prédéfinie de l'au moins un outil d'usinage (10),
- pour lequel le dispositif d'interprétation (16) détermine, à l'aide d'événements de détection successifs des repères de registre (8) par l'au moins un capteur (7), la distance réelle entre les repères de registre (8) successifs en référence au système de longueur de l'au moins un rouleau d'entraînement (3), notamment en référence à la différence angulaire et/ou la différence circonférentielle du rouleau d'entraînement (3), et celle-ci est mise en relation avec une distance attendue des repères de registre (8) en référence au système de longueur de l'au moins un rouleau d'entraînement (3),
- pour lequel une valeur pilote est déterminée à l'aide de la relation entre la distance réelle et la distance attendue des repères de registre (8) et
- pour lequel un dispositif de commande (18), de préférence un dispositif de commande pilote, adapte la vitesse de l'au moins un outil d'usinage (10) en fonction de la valeur pilote déterminée.

2. Procédé selon la revendication 1,
- pour lequel le dispositif d'interprétation (16) détermine comme valeur pilote un paramètre de vitesse dépendant de la vitesse de bande de la bande de matière (2) dans la zone de l'au moins un capteur (7) en référence au système de longueur de l'au moins un rouleau d'entraînement (3).

3. Procédé selon la revendication 1 ou 2,
- pour lequel l'au moins un outil d'usinage (10) est entraîné par moteur et de préférence tourne aussi autour d'un axe, notamment orienté parallèlement à la bande de matière (2) et perpendiculairement à la direction de transport (T) de la bande de matière (2) respectivement dans la zone du dispositif d'usinage (9) .

4. Procédé selon l'une des revendications 1 à 3,
- pour lequel la position d'usinage de l'au moins un outil d'usinage (10) est au moins également régulée par une accélération et/ou un ralentissement de courte durée, notamment quasi-impulsionnel, de la vitesse de l'outil d'usinage (10).

5. Procédé selon l'une des revendications 1 à 4,
- pour lequel la position d'usinage de l'au moins un outil d'usinage (10) est régulée au moyen d'un circuit de régulation par le biais d'une accélération ou d'un freinage de courte durée de l'au moins un outil d'usinage (10) qui se déplace à une vitesse prédéfinie et/ou
- pour lequel la vitesse prédéfinie de l'au moins un outil d'usinage (10) est augmentée ou réduite par le biais d'une commande pilote.

6. Procédé selon l'une des revendications 1 à 5,
- pour lequel l'au moins un outil d'usinage (10) utilisé est un outil de coupe, un outil de perforation, un outil de gaufrage, un outil de pliage, un outil d'estampage et/ou un outil d'impression.

7. Procédé selon l'une des revendications 1 à 6,
- pour lequel la bande de matière (2) utilisée est une bande de matériau d'emballage, de préférence constituée d'un stratifié de matériau d'emballage, notamment d'un stratifié de matériau d'emballage en carton/matière plastique.

8. Procédé selon l'une des revendications 1 à 7,
- pour lequel les repères de registre (8) utilisés sont des repères imprimés, des gaufrages, des plis, des estampages et/ou des différences de matière intégrés dans un décor ou présents à côté d'un décor.

9. Procédé selon l'une des revendications 1 à 8,
- pour lequel un dispositif de libération et/ou une commande de validation (T) prédéfinit, à l'aide des événements de détection des repères de registre (8) par l'au moins un capteur (7), une fenêtre référencée au temps et/ou référencée à la longueur autour du prochain événement de détection à attendre, dans laquelle un événement de détection d'un repère de registre (8) par l'au moins un capteur (7) peut être détecté, transféré et/ou traité au niveau du dispositif d'interprétation (16) .

10. Arrangement (1) d'usinage d'une bande de matière (2), notamment une bande de matériau d'emballage, sur un dispositif d'usinage (9) comprenant au moins un outil d'usinage (10), de préférence destiné à mettre en oeuvre le procédé selon l'une des revendications 1 à 9, comprenant au moins un rouleau d'entraînement (3) destiné à entraîner la bande de matière (2), comprenant au moins un capteur (7) destiné à détecter des repères de registre (8) de la bande de matière (2) qui passe devant le capteur (7), comprenant un dispositif d'interprétation (16) destiné à déterminer un écart entre une position réelle d'au moins un outil d'usinage (10) du dispositif d'usinage (9), correspondant à l'événement de détection d'un repère de registre (8) par l'au moins un capteur (7), et une position prédéfinie de l'au moins un outil d'usinage (10) pour le même événement de détection, et comprenant un dispositif de régulation (17) destiné à réguler la position d'usinage réelle de l'au moins un outil d'usinage (10) à l'aide de l'écart déterminé par le dispositif d'interprétation (16) entre la position réelle et la position prédéfinie de l'au moins un outil d'usinage (10),
**caractérisé en ce que**
le dispositif d'interprétation (16) est configuré pour déterminer, à l'aide d'événements de détection successifs des repères de registre (8) par l'au moins un capteur (7), une valeur pilote dépendante de la vitesse de bande de la bande de matière (2) dans la zone de l'au moins un capteur (7), la valeur pilote étant déterminée en se basant sur une relation entre la distance réelle de repères de registre (8) successifs en référence au système de longueur de l'au moins un rouleau d'entraînement (3), notamment en référence à la différence angulaire et/ou la différence circonférentielle du rouleau d'entraînement (3), et une distance attendue des repères de registre (8) en référence au système de longueur de l'au moins un rouleau d'entraînement (3), et **en ce qu'**un dispositif de commande (18), de préférence un dispositif de commande pilote, est présent pour adapter la vitesse de l'au moins un outil d'usinage (10) en fonction de la valeur pilote déterminée.

11. Arrangement selon la revendication 10,
**caractérisé en ce que** l'au moins un outil d'usinage (10) est entraîné par moteur et, de préférence, l'outil d'usinage (10) tourne autour d'un axe de rotation, notamment orienté parallèlement à la bande de matière (2) et perpendiculairement à la direction de transport (T) de la bande de matière (2) respectivement dans la zone du dispositif d'usinage (9).

12. Arrangement selon la revendication 10 ou 11,
**caractérisé par** la présence d'un capteur de rouleau (14) destiné à détecter un paramètre dépendant du système de longueur de l'au moins un rouleau d'entraînement (3), notamment une différence angulaire et/ou une différence circonférentielle du rouleau d'entraînement (3) entre deux événements.

13. Arrangement selon l'une des revendications 10 à 12,
**caractérisé en ce que**
un capteur de position (15) est associé à l'outil d'usinage (10), lequel détecte par exemple la position de l'outil d'usinage (10).

14. Arrangement selon l'une des revendications 10 à 13,
**caractérisé en ce que**
l'au moins un outil d'usinage (10) est un outil de coupe, un outil de perforation, un outil de gaufrage, un outil d'estampage et/ou un outil d'impression et/ou **en ce que** la bande de matière (2) est une bande de matériau d'emballage, de préférence constituée d'un stratifié de matériau d'emballage, notamment d'un stratifié de matériau d'emballage en carton/matière plastique et/ou **en ce que** les repères de registre (8) sont des repères imprimés, des gaufrages, des perforations, des plis, des estampages et/ou des différences de matière intégrés dans un décor ou présents à côté d'un décor.
